# FASCICULE DE BREVET EUROPEEN

(11) **EP 4 397 203 B1**
(45) Date de publication et mention de la délivrance du brevet: **30.07.2025**
(21) Numéro de dépôt: 23425003.3
(22) Date de dépôt: 04.01.2023
(51) Int. Cl.: A43B 5/04

(54) **DISPOSITIF DE VERROUILLAGE POUR UNE CHAUSSURE DE SPORT**
VERRIEGELUNGSVORRICHTUNG FÜR EINEN SPORTSCHUH
LOCKING DEVICE FOR A SPORTS SHOE

(43) Date de publication de la demande: 10.07.2024
(73) Titulaire: Rossignol Lange S.R.L., 31044 Montebelluna (IT)
(72) Inventeur: Cima, Paolo, 31040 Volpago Del Montello (TV) (IT); Poloni, Massimo, 31044 Montebelluna (TV) (IT)
(74) Mandataire: Novaimo

(56) Documents cités:
- EP-A1- 2 057 912
- FR-A1- 2 652 241
- US-A- 4 839 973

## Description

### Domaine Technique de l'invention

L'invention concerne un dispositif de verrouillage pour bloquer une articulation en rotation entre un bas de coque et un collier d'une chaussure de sport, notamment une chaussure de ski. L'invention porte aussi sur une chaussure de sport, notamment une chaussure de ski, comprenant un tel dispositif de verrouillage.

### Etat de la technique antérieure

Pour la pratique du ski on connaît des chaussures de sport comprenant un bas de coque et un collier articulé en rotation autour du bas de coque. Le bas de coque enveloppe le pied en dessous de la cheville tandis que le collier enveloppe le bas de la jambe au-dessus de la cheville. L'articulation entre le bas de coque et le collier permet une insertion aisée du pied dans la chaussure, ainsi qu'une marche naturelle puisque l'articulation de la cheville n'est pas bloquée. Lorsque la chaussure est utilisée en descente pour la pratique du ski alpin, l'articulation entre le bas de coque et le collier doit être bloquée afin de contrôler efficacement les skis.

Afin de bloquer ou de libérer l'articulation entre le bas de coque et le collier, on connaît l'utilisation de dispositifs de verrouillage, également dénommés selon l'anglicisme "ski-walk". Ces dispositifs comprennent un levier actionnable à la main, et permettant de choisir entre deux configurations de la chaussure. La première configuration, dite "ski", bloque l'articulation entre le collier et le bas de coque. La deuxième configuration, dite "walk" ou "marche", libère l'articulation entre le collier et le bas de coque.

Les dispositifs de verrouillage connus de l'état de la technique comprennent tout ou partie des inconvénients suivant :
- ils sont complexes à fabriquer;
- ils ont une fiabilité limitée, c'est-à-dire qu'ils peuvent se casser et/ou s'user facilement ou passer intempestivement d'une configuration à l'autre;
- ils sont lourds et/ou volumineux;
- ils sont difficiles à manipuler;
- ils ne permettent pas d'atteindre une amplitude de mouvement suffisante pour atteindre un confort de marche satisfaisant.

Lorsque l'amplitude de rotation du collier relativement au bas de coque est faible, il est plus difficile de percevoir l'activation de la configuration "marche". Ainsi, il arrive fréquemment que des skieurs utilisent leurs chaussures pour la pratique du ski alpin en descente avec la configuration "marche". Les efforts du skieur sont alors moins bien transmis aux chaussures, et donc aux skis fixés aux chaussures. Il s'en suit un guidage médiocre des skis et un risque augmenté de chute.

EP 2 057 912 A1 divulgue un dispositif de verrouillage selon le préambule de la revendication 1.

### Présentation de l'invention

Le but de l'invention est de fournir un dispositif de verrouillage remédiant aux inconvénients ci-dessus et améliorant les dispositifs de verrouillage connus de l'art antérieur.

En particulier, l'invention vise à proposer des dispositifs de verrouillage qui soient simples à fabriquer, fiables, robustes, légers, compacts, et faciles à manipuler.

Un autre objectif de l'invention est de proposer une chaussure de ski empêchant la pratique involontaire du ski alpin avec des chaussures en configuration "marche".

### Résumé de l'invention

L'invention se rapporte à un dispositif de verrouillage pour bloquer une articulation en rotation entre un bas de coque et un collier d'une chaussure de sport, le dispositif de verrouillage comprenant un élément de blocage mobile entre une position de blocage et une position de déblocage, et un élément conjugué apte à coopérer avec l'élément de blocage pour bloquer l'articulation en rotation lorsque l'élément de blocage est en position de blocage, l'élément de blocage étant écarté de l'élément conjugué pour libérer ladite articulation en rotation lorsque l'élément de blocage est en position de déblocage, le dispositif de verrouillage comprenant en outre un arbre solidaire de l'élément de blocage, un boîtier comprenant au moins une première lumière de guidage, un chariot mobile par rapport au boîtier, le chariot comprenant au moins une deuxième lumière de guidage, l'arbre coopérant avec l'au moins une première lumière de guidage et avec l'au moins une deuxième lumière de guidage de sorte qu'un déplacement du chariot relativement au boîtier entraîne un déplacement de l'élément de blocage.

L'élément de blocage peut être mobile parallèlement à un premier axe entre sa position de blocage et sa position de déblocage, l'au moins une première lumière de guidage étant orientée parallèlement au premier axe, le chariot étant mobile par rapport au boîtier parallèlement à un deuxième axe, l'au moins une deuxième lumière de guidage étant orientée parallèlement à un troisième axe, le troisième axe formant avec le premier axe un angle non nul, le troisième axe formant avec le deuxième axe un angle non nul.

L'élément de blocage peut comprendre un ergot, et l'élément conjugué peut comprendre une ouverture comprenant une forme complémentaire à une forme de l'ergot, l'ergot étant positionné à l'intérieur de l'ouverture lorsque l'élément de blocage est en position de blocage, et l'ergot étant positionné hors de l'ouverture lorsque l'élément de blocage est en position de déblocage.

Ledit élément conjugué peut comprendre une lame destinée à être fixée au bas de coque de la chaussure de sport selon une liaison en rotation autour d'un quatrième axe, la lame étant apte à coulisser relativement au boîtier lorsque l'élément de blocage est en position de déblocage.

Ledit boîtier peut être destiné à être fixé au collier de la chaussure de sport selon une liaison en rotation autour d'un cinquième axe.

Le boîtier et la lame peuvent comprendre des surfaces métalliques en vis-à-vis, et le dispositif de verrouillage peut comprendre un élément glissant interposé entre le boîtier et la lame, l'élément glissant étant configuré pour faciliter le coulissement de la lame relativement au boîtier.

Le dispositif de verrouillage peut comprendre en outre un câble, le câble comprenant une première extrémité fixée au chariot pour exercer un effort de traction sur le chariot, le câble comprenant une deuxième extrémité destinée à être fixée à un moyen de manœuvre.

Ladite deuxième lumière de guidage peut être orientée de sorte qu'un déplacement du chariot consécutif d'un effort de traction dudit câble entraîne le déplacement de l'élément de blocage vers sa position de déblocage.

Le dispositif de verrouillage peut comprendre un moyen de rappel configuré pour déplacer le chariot, de sorte à entraîner le déplacement de l'élément de blocage vers sa position de blocage.

Le boîtier peut comprendre un moyen de guidage en translation de l'élément de blocage parallèlement à un premier axe, et/ou le boîtier peut comprendre un moyen de guidage en translation du chariot parallèlement à un deuxième axe.

L'élément de blocage peut comprendre une première portion cylindrique coopérant avec une ouverture de forme complémentaire dans le boîtier pour guider l'élément de blocage en translation entre sa position de blocage et sa position de déblocage, et l'élément de blocage peut comprendre une deuxième portion cylindrique apte à coopérer avec une ouverture de forme complémentaire dans l'élément conjugué pour bloquer l'articulation en rotation lorsque l'élément de blocage est en position de blocage, un diamètre de la première portion cylindrique étant strictement supérieur à un diamètre de la deuxième portion cylindrique.

L'invention se rapporte également à une chaussure de sport comprenant un bas de coque, un collier articulé en rotation par rapport au bas de coque et un dispositif de verrouillage tel que défini précédemment.

Ledit boîtier peut être solidaire du collier, et ledit élément conjugué peut être solidaire du bas de coque.

Le collier peut comprendre une paroi externe recouvrant un mécanisme du dispositif de verrouillage.

Le bas de coque peut comprendre une échancrure arrière, la chaussure de sport comprenant en outre un spoiler arrière mobile en rotation relativement au bas de coque autour d'un axe transversal, le spoiler arrière étant mobile entre une première position où il referme l'échancrure et une deuxième position pivotée vers l'arrière de la chaussure.

Il est fait référence également à un dispositif de verrouillage pour bloquer une articulation en rotation entre un bas de coque et un collier d'une chaussure de sport, le dispositif de verrouillage comprenant un boîtier destiné à être fixé au collier, et une lame destinée à être fixée au bas de coque, le boîtier comprenant un élément de blocage mobile entre une position de blocage et une position de déblocage, l'élément de blocage coopérant avec la lame pour bloquer l'articulation en rotation entre le bas de coque et le collier lorsque l'élément de blocage est en position de blocage, la lame étant apte à coulisser dans le boîtier lorsque l'élément de blocage est en position de déblocage, le boîtier étant destiné à être fixé au collier selon une liaison en rotation autour d'un cinquième axe.

L'élément de blocage peut comprendre un ergot, et la lame peut comprendre une ouverture comprenant une forme complémentaire à une forme de l'ergot, l'ergot étant positionné à l'intérieur de l'ouverture lorsque l'élément de blocage est en position de blocage, et l'ergot étant positionné hors de l'ouverture lorsque l'élément de blocage est en position de déblocage.

Le boîtier et la lame peuvent comprendre des surfaces métalliques en vis-à-vis, et le dispositif de verrouillage peut comprendre un élément glissant interposé entre le boîtier et la lame, l'élément glissant étant configuré pour faciliter le coulissement de la lame relativement au boîtier.

Il est fait référence également à une chaussure de sport comprenant un bas de coque, un collier articulé en rotation par rapport au bas de coque et un dispositif de verrouillage tel que défini précédemment.

Ledit boîtier peut être solidaire du collier, et ladite lame peut être solidaire du bas de coque.

Le collier peut comprendre une paroi externe recouvrant un mécanisme du dispositif de verrouillage.

Le bas de coque peut comprendre une échancrure arrière, la chaussure de sport comprenant en outre un spoiler arrière mobile en rotation relativement au bas de coque autour d'un axe transversal, le spoiler arrière étant mobile entre une première position où il referme l'échancrure et une deuxième position pivotée vers l'arrière de la chaussure.

### Présentation des figures

Ces objets, caractéristiques et avantages de la présente invention seront exposés en détail dans la description suivante d'un mode de réalisation particulier fait à titre non-limitatif en relation avec les figures jointes parmi lesquelles :
La figure 1 est une vue de profil d'une chaussure de ski selon un mode de réalisation de l'invention.
La figure 2 est une vue de profil d'une partie de la chaussure de ski comprenant un bas de coque, un collier et d'un dispositif de verrouillage.
La figure 3 est une vue en coupe longitudinale et verticale de la partie de chaussure de ski de la figure 2.
La figure 4 est une vue en perspective d'un dispositif de verrouillage selon un mode de réalisation de l'invention, le dispositif de verrouillage étant en configuration marche.
La figure 5 est une vue en perspective du dispositif de verrouillage de la figure 4, le dispositif de verrouillage étant en configuration ski.
La figure 6 est une deuxième vue en perspective du dispositif de verrouillage de la figure 4.
La figure 7 est une vue en perspective d'une partie du dispositif de verrouillage de la figure 4.
La figure 8 est une vue en perspective d'une première partie d'un boîtier et d'un chariot du dispositif de verrouillage de la figure 4.
La figure 9 est une vue en coupe longitudinale et verticale du dispositif de verrouillage de la figure 4, le dispositif de verrouillage étant en configuration marche.
La figure 10 est une vue en coupe longitudinale et verticale du dispositif de verrouillage de la figure 4, le dispositif de verrouillage étant en configuration ski.
La figure 11 est une vue en perspective de dessus d'un dispositif de manœuvre de la chaussure de ski.
La figure 12 est une vue en perspective de dessous du dispositif de manœuvre de la figure 11.
La figure 13 est une vue schématique en coupe d'une partie de la chaussure de ski.
La figure 14 une vue en perspective arrière d'un bas de coque et d'un dispositif de verrouillage selon un mode de réalisation de l'invention.
La figure 15 est une vue en perspective d'un spoiler arrière du bas de coque de la figure 14.

### Description détaillée

La figure 1 illustre schématiquement une chaussure de ski 1 selon un mode de réalisation de l'invention. La chaussure de ski est destinée à envelopper le pied et le bas de la jambe d'un utilisateur et à être fixée, de manière amovible, à une planche de glisse, notamment un ski, pour la pratique d'un sport de glisse sur neige. En particulier, la chaussure de ski 1 peut être adaptée à la pratique du ski alpin et/ou du ski de randonnée.

Dans ce document, l'axe X désigne l'axe longitudinal de la chaussure de ski. L'axe X est orienté de la zone du talon d'un utilisateur de la chaussure de ski 1 vers la zone des orteils de l'utilisateur, c'est-à-dire dans le sens dans lequel un ski fixé à la chaussure de ski s'étend vers l'avant. L'axe Y désigne l'axe transversal de la chaussure de ski. L'axe Y est orienté de la gauche vers la droite, la gauche et la droite étant définies selon le point de vue de l'utilisateur. L'axe Y est ainsi un axe sensiblement parallèle à l'axe d'articulation de la cheville de l'utilisateur. L'axe Z désigne l'axe perpendiculaire à l'axe X et à l'axe Y. On considère que la chaussure de ski repose par l'intermédiaire de sa semelle sur un sol horizontal. L'axe Z est un axe vertical, orienté de bas en haut. Les axes X, Y et Z forment un repère orthogonal.

La chaussure de ski 1 comprend un bas de coque 2 destiné à envelopper le pied de l'utilisateur, un collier 3 destiné à envelopper le bas de la jambe de l'utilisateur, et un moyen d'articulation en rotation 4 entre le bas de coque 2 et le collier 3. Le moyen d'articulation en rotation 4 est configuré pour permettre une rotation du collier 3 relativement au bas de coque 2 autour d'un axe de rotation Y1 parallèle à l'axe Y. L'axe de rotation Y1 est sensiblement aligné avec un axe de rotation de la cheville de l'utilisateur. L'axe de rotation Y1 passe notamment par les deux malléoles interne et externe de l'utilisateur.

En remarque, la présente description se limitera essentiellement à des explications relatives à une chaussure de ski, sans que cela ne doive être interprété comme une limitation de l'objet de la présente invention qui, au contraire, trouve également application pour toute chaussure de sport comprenant un bas de coque et un collier articulé en rotation autour du bas de coque.

La chaussure de ski 1 comprend un ensemble de moyens de serrage 5 pour serrer la chaussure de ski autour du pied et du bas de la jambe de l'utilisateur. Chaque moyen de serrage 5 comprend un dispositif de manœuvre 6 fixé sur un premier rabat du bas de coque ou respectivement du collier, et un moyen d'accroche 7 fixé sur un deuxième rabat du bas de coque ou respectivement du collier. Chaque dispositif de manoeuvre 6 comprend une boucle de serrage 8 coopérant avec le moyen d'accroche 7 pour rapprocher le premier rabat du deuxième rabat et ainsi serrer le bas de coque autour du pied, ou respectivement pour serrer le collier autour du bas de la jambe. Le moyen d'accroche 7 peut, par exemple, comprendre une crémaillère. Selon le mode de réalisation présenté, la chaussure de ski 1 comprend deux moyens de serrage 5 agencés sur le bas de coque et deux moyens de serrage 5 agencés sur le collier. En variante, le nombre de moyens de serrage pourrait être différent. Le bas de coque 2 et le collier 3 peuvent être en matériau plastique injecté. Le bas de coque 2 comprend en outre un trottoir avant 9A et un trottoir arrière 9B destinés à coopérer avec un dispositif de fixation pour fixer la chaussure de ski 1 à une planche de glisse.

La chaussure de ski 1 comprend en outre un dispositif de verrouillage 10 configuré pour bloquer l'articulation en rotation entre le bas de coque 2 et le collier 3. Le dispositif de verrouillage 10 permet d'utiliser la chaussure soit dans une configuration dite "marche" dans laquelle l'articulation en rotation entre le bas de coque 2 et le collier 3 est libre, soit dans une configuration dite "ski" dans laquelle l'articulation en rotation entre le bas de coque 2 et le collier 3 est bloquée. En configuration marche, la chaussure de ski suit l'articulation naturelle du pied et de la jambe, ce qui facilite la marche. En configuration ski, le blocage de l'articulation permet une transmission optimale des efforts du pied et du bas de la jambe à la chaussure de ski, ce qui permet un guidage précis de la planche de glisse fixée à la chaussure de ski.

Le dispositif de verrouillage 10 est agencé à l'arrière de la chaussure de ski. Il est représenté schématiquement par un rectangle sur la figure 1. Comme nous le verrons plus en détail par la suite, le dispositif de verrouillage 10 est avantageusement relié par un câble 11 à un dispositif de manœuvre 6 de la chaussure de ski, notamment à un dispositif de manœuvre 6 fixé au collier 3. Dans l'exemple de réalisation représenté, le dispositif de manœuvre 6 auquel est relié le câble 11 est positionné le plus vers le haut parmi les différents dispositifs de manœuvre 6. En variante, le câble 11 pourrait être relié à tout autre dispositif de manœuvre disposé sur la chaussure. Le dispositif de manœuvre relié au câble 11 pourrait être indépendant d'un moyen de serrage 5.

La figure 2 illustre le bas de coque 2 et le collier 3 de la chaussure de ski. Le dispositif de verrouillage 10 est logé au moins partiellement dans une excroissance formée à l'arrière du collier 3. Le dispositif de verrouillage 10 est notamment recouvert au moins partiellement par une paroi externe 15 du collier. Le dispositif de verrouillage 10 pourrait également être emprisonné entre deux couches de la paroi arrière du collier, formant alors un logement pour la réception du dispositif de verrouillage. Il est ainsi protégé des chocs et des projections de neige ou de glace. Plus précisément, et comme cela est mieux visible sur la figure 3, le dispositif de verrouillage 10 comprend un mécanisme 20 solidaire du collier et un élément conjugué, ou autrement dit un élément complémentaire, sous forme d'une lame 12, solidaire du bas de coque. La lame 12 est fixée au bas de coque 2 au niveau de son extrémité inférieure et est saillante vers le haut. La lame 12 peut être une plaque de forme rectangulaire dont l'extrémité supérieure est insérée dans le mécanisme 20. La lame 12 peut être de forme rectiligne. En variante, la lame 12 pourrait avoir une forme recourbée, afin de garantir sa bonne intégration à la paroi arrière de la chaussure, ainsi qu'une meilleure résistance mécanique, notamment une meilleure résistance en flexion. Le mécanisme 20 est recouvert par la paroi externe 15 du collier.

Ledit mécanisme 20 comprend un boîtier 21 pourvu d'une ouverture inférieure à l'intérieur de laquelle la lame 12 est engagée. La lame 12 est guidée en translation à l'intérieur du boîtier 21 parallèlement à l'axe dans lequel la lame s'étend. Lorsque le dispositif de verrouillage 10 est en configuration de marche, la lame 12 est libre de coulisser à l'intérieur du boîtier. La lame 12 est donc mobile en translation relativement au boîtier 21. Lorsque le dispositif de verrouillage 10 est en configuration de ski, la lame 12, elle-même liée au bas de coque, est bloquée à l'intérieur du boîtier, lui-même lié au collier. Le collier est ainsi empêché de pivoter relativement au bas de coque autour de l'axe de rotation Y1.

Les figures 4 et 5 illustrent respectivement le dispositif de verrouillage 10 en configuration de marche et en configuration de ski. Le dispositif de verrouillage comprend un élément de blocage 22 mobile parallèlement à un premier axe X1 entre une position de blocage et une position de déblocage. La position de blocage de l'élément de blocage 22 correspond à la configuration de ski du dispositif de verrouillage 10 et est illustrée à la figure 5. La lame 12 coopère alors avec l'élément de blocage 22 pour bloquer l'articulation en rotation entre le collier et le bas de coque. La position de déblocage de l'élément de blocage 22 correspond à la configuration de marche du dispositif de verrouillage 10 et est illustrée à la figure 4. L'élément de blocage 22 est alors écarté de la lame 12 pour libérer l'articulation en rotation entre le collier et le bas de coque.

Le premier axe X1 peut être sensiblement parallèle à l'axe longitudinal X pour une orientation donnée du collier relativement au bas de coque. Lorsque le dispositif de verrouillage est en configuration de ski, le premier axe X1 peut, par exemple, former avec l'axe longitudinal X un angle inférieur ou égal à 30°.

Selon le mode de réalisation présenté, l'élément de blocage 22 comprend un ergot, et la lame 12 comprend une ouverture 14 comprenant une forme complémentaire à une forme de l'ergot. L'ergot est positionné à l'intérieur de l'ouverture 14 lorsque l'élément de blocage est en position de blocage, et l'ergot est positionné hors de l'ouverture lorsque l'élément de blocage est en position de déblocage. En particulier, selon le mode de réalisation présenté, l'élément de blocage 22 comprend une forme cylindrique dont l'axe X1 est l'axe de révolution. L'ouverture 14 comprend une forme circulaire dont le diamètre est légèrement supérieur au diamètre de la forme cylindrique de l'élément de blocage. Avantageusement, l'élément de blocage 22 et la lame 12 sont fabriqués en métal, de manière à résister aux efforts importants que peut exercer un utilisateur lors de la pratique du ski alpin.

En variante, d'autres formes de l'élément de blocage 22 et de l'ouverture 14 pourraient être envisagées, par exemple une forme triangulaire, carrée, rectangulaire, polygonale, ou ovoïde. Selon d'autres modes de réalisation, l'élément de blocage 22 et l'élément conjugué coopérant avec l'élément de blocage pourraient être différents. Ces deux éléments pourraient par exemple comprendre des reliefs, tels que par exemple des surfaces de crémaillère, destinés à venir en contact l'une contre l'autre lorsque l'élément de blocage est en position de blocage. Plus généralement, les deux éléments peuvent comprendre chacun une surface de butée configurée pour empêcher l'élément conjugué de coulisser dans le mécanisme 20 lorsque l'élément de blocage est en position de blocage.

Avantageusement, le boîtier 21 comprend un moyen de guidage 25 apte à guider l'élément de blocage 22 en translation parallèlement au premier axe X1. Ce moyen de guidage 25 est notamment formé par une chemise dont la forme correspond à la forme profilée de l'élément de blocage 22. En particulier, comme l'élément de blocage présente ici une forme cylindrique, la chemise formée dans le boîtier comprend également une forme cylindrique. Ce moyen de guidage permet de bien maitriser le mouvement de translation de l'élément de blocage, et ainsi de limiter tout risque de coincement entre l'élément de blocage et la lame 12.

L'élément de blocage 22 comprend une première portion cylindrique coopérant avec la chemise de forme complémentaire dans le boîtier 21 pour guider l'élément de blocage en translation parallèlement au premier axe X1, et une deuxième portion cylindrique apte à coopérer avec l'ouverture 14 de forme complémentaire dans la lame 12. Avantageusement, un diamètre de la première portion cylindrique est strictement supérieur à un diamètre de la deuxième portion cylindrique. L'épaulement formé à l'interface entre la première portion cylindrique et la deuxième portion cylindrique peut ainsi venir en butée contre le bord de l'ouverture 14, ce qui permet de bien immobiliser la lame 12 lorsque le dispositif de verrouillage est en configuration de ski.

Comme visible sur la figure 6, le boitier 21 peut comprendre une forme globalement parallélépipédique. Le boîtier 21 peut comprendre une première partie 21A et une deuxième partie 21B formant un couvercle de la première partie 21A. Le moyen de guidage 25 est formé dans la deuxième partie 21B du boîtier. La première partie 21A et la deuxième partie 21B sont fixées rigidement l'une à l'autre, notamment au moyen de deux axes 23 et 24 coopérant avec des trous agencés respectivement au niveau d'un bord inférieur et d'un bord supérieur de chacune des deux parties 21A et 21B du boîtier 21. Le boitier 21 peut être dans un matériau plastique et/ou métallique. En particulier, la première partie 21A peut être en métal et/ou la deuxième partie 21B peut être en plastique.

Selon l'invention, le mécanisme 20 permet de déplacer l'élément de blocage 22 entre sa position de blocage et sa position de déblocage d'une manière particulièrement avantageuse. Ce mécanisme 20 va à présent être décrit plus en détail en référence aux figures 7, 8.

Outre le boîtier 21 et l'élément de blocage 22 décrits précédemment, le mécanisme 20 comprend un chariot 26 mobile par rapport au boîtier 21 parallèlement à un deuxième axe Z2. Le deuxième axe Z2 peut être sensiblement parallèle à l'axe vertical Z pour une orientation donnée du collier relativement au bas de coque. Le deuxième axe Z2 forme un angle non nul avec l'axe X1, de préférence un angle sensiblement égal à 90°.

La première partie 21A du boîtier 21 comprend deux flancs latéraux 28 s'étendant parallèlement l'un à l'autre et reliés ensemble par les deux axes 23 et 24. Le chariot 26 comprend globalement la forme d'un U. Le chariot comprend notamment une base 29 et deux flancs latéraux 30 reliés à la base 28. Les flancs latéraux 30 du chariot s'étendent parallèlement l'un à l'autre le long de faces internes des flancs latéraux 28 du boitier. Les flancs latéraux 28 du boîtier coopèrent avec les flancs latéraux 30 du chariot de sorte à former un moyen de guidage en translation du chariot relativement au boîtier. Le chariot est relié au câble 11 notamment par l'intermédiaire de sa base 29. Une première extrémité du câble 11 est insérée au travers d'un trou prévu dans la base 29 du chariot 26. Cette première extrémité est munie d'un moyen de retenue 35 destiné à prendre appui sur le bord dudit trou. Une traction du câble 11 entraîne ainsi un coulissement, ou autrement dit une translation, du chariot 26 à l'intérieur du boîtier 21 parallèlement au deuxième axe Z2.

Sur la figure 8, seuls sont représentés la première partie 21A du boîtier 21 et le chariot 26. Les deux flancs latéraux 28 du boîtier 21 comprennent chacun une première lumière de guidage 31 orientée parallèlement au premier axe X1. Les deux flancs latéraux 30 du chariot 26 comprennent chacun une deuxième lumière de guidage 32 orientée parallèlement à un troisième axe A3. Le troisième axe A3 forme avec le premier axe X1 un angle B différent de 90°.

Les lumières de guidage 31 et 32 sont des ouvertures traversantes de forme oblongue agencées respectivement dans les flancs 28 et 30 respectivement du boitier 21 et du chariot 26. L'orientation d'une lumière de guidage 31, 32 désigne l'orientation dans laquelle la forme oblongue s'étend. Autrement dit, l'orientation d'une lumière de guidage 31, 32 est parallèle à l'orientation de la plus grande dimension de la lumière de guidage.

Le mécanisme 20 comprend également un arbre 33 solidaire de l'élément de blocage 22. L'arbre 33 s'étend globalement parallèlement à l'axe transversal Y et traverse l'élément de blocage 22. L'arbre 33 peut être fixé rigidement à l'élément de blocage 22 ou être inséré en jeu dans une ouverture transversale prévue dans l'élément de blocage. Selon une variante de réalisation, l'arbre 33 et l'élément de blocage 22 pourraient former une seule et même pièce. Par ailleurs, l'arbre 33 est agencé au travers des lumières de guidage 31 et 32. Les lumières de guidage 31 et 32 possèdent une largeur légèrement supérieure au diamètre de l'arbre 33, de sorte que l'arbre 33 puisse librement coulisser au sein de ces lumières de guidage. L'arbre 33 peut comprendre des moyens d'arrêt à chacune de ses extrémités pour garantir son bon maintien en position au travers des lumières de guidage 31 et 32.

Lorsque le chariot 26 est en position haute, comme cela est représenté sur la figure 9, les deuxièmes lumières de guidage 32 se positionnent en vis-à-vis d'une extrémité arrière des premières lumières de guidage 31. L'arbre 33 qui s'étend au travers des premières lumières de guidage 31 et des deuxièmes lumières de guidage 32 est donc dans une position davantage vers l'arrière. L'élément de blocage 22, solidaire de l'arbre 33, est alors en position de déblocage.

Inversement, lorsque le chariot 26 est en position basse, comme cela est représentée sur la figure 10, les deuxièmes lumières de guidage 32 se positionnent en vis-à-vis d'une extrémité avant des premières lumières de guidage 31. L'arbre 33 est donc dans une position davantage vers l'avant. L'élément de blocage 22 est alors en position de blocage. L'élément de blocage 22 est ainsi apte à venir en prise avec l'ouverture 14 de la lame 12.

Lorsque le chariot 26 est déplacé relativement au boîtier 21 suivant le deuxième axe Z2, les bords des lumières de guidage 32, lesquels s'étendent parallèlement au troisième axe A3, exercent un appui sur l'arbre 33, ce qui force le déplacement de l'arbre 33. L'arbre 33 étant également guidé par les lumières de guidage 31, le déplacement de l'arbre 33 se fait nécessairement parallèlement au premier axe X1. Par conséquent, le déplacement du chariot 26 selon le deuxième axe Z2 entraîne automatiquement le déplacement de l'élément de blocage 22 selon le premier axe X1. On comprend donc que l'arbre 33 coopère avec les lumières de guidage 28 et 30 de sorte qu'un déplacement du chariot 26 relativement au boîtier parallèlement au deuxième axe Z2 entraîne un déplacement de l'élément de blocage parallèlement au premier axe X1.

Le mécanisme 20 permet avantageusement de transformer le déplacement sensiblement vertical du chariot 26 en un déplacement sensiblement longitudinal de l'élément de blocage. Le mécanisme 20 réalisant cette transformation est à la fois particulièrement compact et fiable. Le mécanisme 20 peut ainsi être commandé au moyen d'un câble 11 s'étendant parallèlement à une paroi de la chaussure de ski. Selon le mode de réalisation présenté, le câble 11 s'étend vers le haut depuis le mécanisme 20 mais en variante, le dispositif de verrouillage pourrait être adapté de sorte que le câble 11 s'étende vers les côtés droit ou gauche, ou encore vers le bas, ou encore toute direction perpendiculaire au premier axe X1.

Plus l'angle B formé entre le premier axe A1 et le troisième axe A3 est proche de 90°, plus la course du chariot 26 devra être importante pour déplacer l'élément de blocage 22 entre sa position de blocage et sa position de déblocage, ce qui contribue à l'augmentation du volume du mécanisme 20. Cet angle B est nécessairement différent de 90° car sinon le déplacement du chariot ne générerait aucun déplacement de l'arbre 33.

Par ailleurs, plus l'angle B formé entre le premier axe A1 et le troisième axe A3 est proche de 0°, plus les efforts de réaction de l'arbre 33 sur les bords des lumières 31 et 32 seront importants, ce qui peut générer des efforts de frottement et une usure prématurée du mécanisme. Avantageusement, le troisième axe A3 peut former avec le premier axe X1 un angle B compris entre 10° et 85° inclus, de préférence entre 40° et 75° inclus, de préférence encore entre 50° et 70°.

Le mécanisme 20 comprend en outre un moyen de rappel 34 configuré pour déplacer le chariot 26 dans le sens opposé au sens de déplacement contrôlé par l'actionnement du câble 11. Le moyen de rappel 34 peut notamment être obtenu par un ressort de compression comprenant une première extrémité en appui contre la base 29 du chariot et une deuxième extrémité en appui contre une paroi de la deuxième partie 21B du boîtier. Lorsqu'un effort de traction est exercé sur le câble 11, le chariot 26 se déplace vers le haut et le ressort de compression est comprimé. Ainsi, l'élément de blocage 22 n'est plus en prise avec la lame 12 et le mécanisme est en position de déverrouillage. Lorsque le câble 11 est relâché, le ressort de compression repousse le chariot vers le bas. Ainsi, l'élément de blocage 22 coopère avec l'ouverture 14 de la lame 12 et le mécanisme est en position de verrouillage. En variante, l'agencement du câble pourrait être modifiée. Le câble pourrait par exemple exercer un effort de traction vers le bas sur le chariot 26 et le moyen de rappel pourrait tendre à faire remonter le chariot.

Les lumières de guidage 32 du chariot sont orientées vers le bas et vers l'arrière, si bien que la position basse du chariot correspond à la position de blocage de l'élément de blocage, et la position haute du chariot correspond à la position de déblocage de l'élément de blocage. Une traction sur le chariot 26 par le câble 11 entraîne donc le déplacement de l'élément de blocage vers sa position de déblocage. Inversement, en l'absence de tension sur le câble 11, l'élément de blocage est dans sa position de blocage.

En variante, les lumières de guidage 32 pourraient être orientées vers le bas et vers l'avant de sorte que la position haute du chariot corresponde à la position de blocage de l'élément de blocage, et la position basse du chariot corresponde à la position de déblocage de l'élément de blocage.

Avantageusement, le câble 11 comprend une deuxième extrémité fixée à un dispositif de manœuvre 6 articulé sur la chaussure de ski. Ainsi, l'utilisateur peut facilement contrôler la configuration de la chaussure de ski en manipulant de dispositif de manœuvre 6.

Les figures 11 et 12 illustrent un mode de réalisation d'un dispositif de manœuvre 6 relié au câble 11. Le dispositif de manœuvre 6 comprend un premier levier 41 solidaire d'une boucle de serrage 8 et un deuxième levier 42, distinct du premier levier 41, et solidaire du câble 11.

Le premier levier 41 est mobile entre une première position, ou position fermée, et une deuxième position, ou position ouverte. Lorsque le premier levier 41 est dans sa première position, il est apte à exercer un effort de traction sur la boucle de serrage 8 permettant ainsi de serrer la chaussure de ski autour du pied et/ou du bas de la jambe de l'utilisateur. Inversement, lorsque le premier levier 41 est dans sa deuxième position, le moyen de serrage 5 correspondant est desserré, ce qui permet d'écarter les deux rabats du bas de coque ou du collier, par exemple afin d'insérer ou d'extraire le pied de l'utilisateur de la chaussure de ski.

De même, le deuxième levier 42 est mobile entre une première position et une deuxième position. Lorsque le deuxième levier 42 est dans sa première position, il n'exerce aucun effort de traction sur le câble 11. L'élément de blocage 22 est alors en position de blocage grâce à l'effet du moyen de rappel 34. Inversement, lorsque le deuxième levier 42 est dans sa deuxième position, le câble 11 est sous tension. Le chariot 26 est alors déplacé à l'encontre du moyen de rappel 34 et l'élément de blocage 22 est en position de déblocage. L'articulation du collier sur le bas de coque est libérée et le collier peut pivoter vers l'arrière ou vers l'avant.

Sur les figures 11 et 12, les deux leviers 41 et 42 sont représentés tous les deux dans leur première position. Le premier levier 41 et le deuxième levier 42 sont configurés pour prendre appui l'un sur l'autre de sorte que lorsque le premier levier 41 est dans sa première position, le deuxième levier est automatiquement dans sa première position, et lorsque le deuxième levier 42 est dans sa deuxième position, le premier levier 41 est automatiquement dans sa deuxième position.

En particulier, le premier levier 41 et le deuxième levier 42 sont articulés autour d'un même axe de rotation W1. Lorsque les leviers 41 et 42 sont dans leur première position, le premier levier s'étend au-dessus du deuxième levier 42. Une face inférieure du premier levier 41 est en appui contre une face supérieure du deuxième levier 42.

La deuxième extrémité du câble 11 comprend un moyen de retenue 49, par exemple de forme cylindrique. Ce moyen de retenue 49 est monté dans un logement de forme complémentaire prévue sur la face interne du deuxième levier. En variante, tout système de retenue de l'extrémité du câble sur le levier est envisageable. La deuxième extrémité du câble 11 est ainsi fixée au deuxième levier 42 selon une liaison en rotation parallèle à l'axe de rotation W1. Ainsi, lorsque le deuxième levier 42 pivote autour de l'axe de rotation W1 de sa première position à sa deuxième position, le câble 11 se tend et s'oriente naturellement dans une direction adéquate.

Entre sa première extrémité et sa deuxième extrémité, le câble 11 peut être protégé par une gaine et peut passer dans un trou aménagé dans le collier. Un canal peut être prévu le long d'une face interne du collier pour guider le câble.

Lorsque l'utilisateur fait passer le premier levier 41 de sa deuxième position à sa première position, il obtient simultanément le serrage de la chaussure autour du pied ou du bas de la jambe de l'utilisateur et le passage du dispositif de verrouillage 10 en configuration ski. Comme le dispositif de verrouillage se trouve automatiquement en configuration ski dès que l'utilisateur serre sa chaussure autour du pied ou du bas de sa jambe, il ne risque plus de pratiquer le ski alpin avec le dispositif de verrouillage en configuration marche, c'est-à-dire avec l'articulation en rotation entre le bas de coque et le collier non bloquée.

Inversement, lorsque l'utilisateur fait passer le deuxième levier 42 de sa première position à sa deuxième position, il obtient simultanément le desserrage de la chaussure autour du pied ou du bas de la jambe de l'utilisateur et le passage du dispositif de verrouillage en configuration marche.

L'utilisateur peut également utiliser la chaussure de ski 1 avec le premier levier 41 en deuxième position et le deuxième levier 42 en première position. La chaussure est alors desserrée autour du pied ou du bas de la jambe de l'utilisateur mais l'articulation en rotation entre le bas de coque et le collier reste verrouillée. Une telle configuration permet de pratiquer le ski alpin avec une compression moindre du pied ou du bas de la jambe. On peut ainsi améliorer le confort de l'utilisateur tout en gardant un guidage relativement précis des skis. Une telle configuration peut également être particulièrement adaptée aux situations d'attente qui ne nécessitent pas de marcher avec les chaussures de ski, comme par exemple lorsqu'un utilisateur patiente dans les remontées mécaniques.

La lame 12 est fixée au bas de coque 2 selon une liaison en rotation autour d'un quatrième axe Y4 parallèle à l'axe transversal Y. A cet effet, le bas de coque 2 comprend deux excroissances, formées sensiblement dans la zone du talon, et supportant un axe 43 s'étendant selon l'axe de rotation Y4. Comme cela est visible sur la figure 3, l'extrémité inférieure de la lame 12 peut être simplement enroulée autour de l'axe 43 pour former ladite liaison en rotation. La liaison en rotation de la lame 12 permet à la lame de suivre le mouvement du collier lorsque celui-ci pivote autour du bas de coque autour de l'axe de rotation Y1.

Selon une variante de réalisation la lame 12 pourrait ne pas être mobile en rotation autour de l'axe de rotation Y4. Elle pourrait alors par exemple avoir une certaine souplesse permettant au collier de pivoter relativement au bas de coque autour de l'axe de rotation Y1. L'amplitude de rotation entre le collier et le bas de coque pourrait alors être réduite. Selon une autre variante, la lame 12 pourrait être remplacée par un ensemble comprenant plusieurs parties articulées entre elles.

Selon un autre aspect original de l'invention, le boîtier 21 est fixé au collier 3 selon une liaison en rotation autour d'un cinquième axe Y5, parallèle à l'axe transversal Y. En particulier, le boîtier 21 est articulé en rotation autour de l'axe 24. L'axe 24 peut par exemple être un axe creux et être traversé par une tige solidaire du collier 3. En variante, le boîtier pourrait être articulé en rotation sur le collier par tout autre axe, par exemple l'axe 23.

L'intérêt d'une telle fixation du boîtier 21 selon la liaison en rotation d'axe Y5 est expliqué en relation avec la figure 13. Sur cette figure, le boîtier 21 est matérialisé par un premier rectangle R1 et la lame 12 est matérialisée par une première ligne en pointillés L1. On a représenté par un deuxième rectangle R2 la position que prendrait le boîtier 21 si le collier pivotait vers l'arrière autour de l'axe de rotation Y1, en supposant que le boîtier 21 soit rigidement fixé au collier. Les références 23' et 24' indiquent la position respectivement des axes 23 et 24 dans cette position hypothétique du boîtier. Dans cette position, on constate, que la lame 12, représentée par la ligne en pointillés L2, ne passerait plus par le quatrième axe Y4. Ainsi, si le boîtier 21 était rigidement fixé au collier, la lame 12 devrait nécessairement fléchir pour suivre le mouvement du boîtier et/ou l'amplitude de rotation du collier relativement au bas de coque serait réduite. Grâce à la rotation du boîtier 21 autour du cinquième axe Y5, le boîtier 21 peut pivoter vers l'avant lorsque le collier est pivoté vers l'arrière. Le boîtier peut ainsi adopter la position matérialisée par le troisième rectangle R3. Dans cette position, la lame 12 peut s'étendre de manière rectiligne à l'intérieur du boîtier 21 depuis le quatrième axe Y4, comme cela est représenté par la ligne en pointillés L3. Ainsi, la lame 12 n'est pas fléchie et ne perturbe pas l'articulation en rotation du collier.

La première partie 21A du boîtier, le chariot 26 et la lame 12 peuvent être des composants métalliques, notamment obtenus par pliage et découpe d'une feuille ou plaque métallique. La première partie 21A du boîtier et la lame 12 comprennent des surfaces en vis-à-vis susceptibles de frotter l'une contre l'autre lorsque le collier pivote relativement au bas de coque. Avantageusement, le dispositif de verrouillage comprend un élément glissant 44 (visible sur les figures 9 et 10) interposé entre le boîtier 21 et la lame 12 configuré pour faciliter le coulissement de la lame relativement au boîtier. L'élément glissant 44 peut être par exemple une plaque en plastique aux propriétés anti adhérentes, éventuellement chargé de fibres, par exemple chargé de PTFE. L'élément glissant 44 peut également être un revêtement anti-adhérent appliqué sur tout matériau, notamment un revêtement anti adhérent appliqué directement sur le fond du boîtier 21. L'élément glissant 44 peut s'étendre entre les deux flancs 28 de la première partie 21A du boîtier. L'élément glissant peut être une pièce indépendante du boitier, ou en variante, être monobloc avec le boitier.

Selon encore un autre aspect de l'invention illustré sur les figures 14 et 15, le bas de coque 2 peut comprendre une échancrure arrière 45. L'échancrure arrière 45 est une ouverture sensiblement en forme de V ou de U, formée en partie haute et arrière du bas de coque 2. La chaussure de ski 1 comprend en outre une languette arrière 46 ou spoiler arrière 46, mobile en rotation relativement au bas de coque 2 autour d'un axe transversal entre une première position et une deuxième position. Le spoiler arrière 46 referme l'échancrure lorsqu'il est dans sa première position et il est pivoté vers l'arrière lorsqu'il est dans sa deuxième position. Le spoiler arrière 46 comprend des ailettes latérales 47 s'étendant le long d'une partie inférieure de la périphérie du spoiler arrière 46. Les ailettes latérales 47 sont destinées à prendre appui sur les bords de l'échancrure arrière 45 lorsque le spoiler arrière 46 est dans sa première position. Un corps central du spoiler arrière 46 comble alors l'échancrure, et les ailettes latérales 47 recouvrent la surface arrière du bas de coque, de part et d'autre de l'échancrure arrière 45. Lorsque le spoiler arrière 46 est dans sa deuxième position, le bas de coque offre une large ouverture vers l'arrière qui facilite encore la pratique de la marche avec la chaussure de ski.

Le spoiler arrière 46 est de préférence formé par un unique matériau, notamment en plastique. En variante, le spoiler peut être formé de plusieurs matériaux. En particulier, le premier matériau formant le corps central du spoiler peut être matériau plastique rigide, notamment pour assurer une bonne résistance et/ou une bonne tenue du bas de la jambe à l'arrière de la chaussure de ski, et le matériau formant les ailettes latérales 47 peut être formé en matériau plastique plus souple, notamment pour assurer une bonne étanchéité du spoiler arrière avec le reste du bas de coque.

Avantageusement, le spoiler arrière 46 est mobile en rotation relativement au bas de coque 2 autour d'un axe transversal correspondant au quatrième axe Y4. Un support 48, par exemple sous forme d'une pièce métallique, est d'une part fixé rigidement au spoiler arrière 46, et d'autre part est fixé à l'axe 43 selon une liaison en rotation d'axe Y4.

Lorsque le dispositif de verrouillage est en configuration ski, la lame 12 adopte une position sensiblement verticale qui maintient le spoiler arrière 46 en appui contre le bord de l'échancrure arrière 45 du bas de coque. Le bas de la jambe est ainsi bien maintenu par le spoiler arrière et l'utilisateur peut plus facilement exercer un appui tibial sur le collier. Lorsque le dispositif de verrouillage 10 est en configuration marche, la lame 12 peut librement pivoter autour de l'axe Y4 et ne maintient donc plus le spoiler arrière 46. Le spoiler arrière 46 peut être repoussé vers l'arrière par le bas de la jambe de l'utilisateur, ce qui facilite la pratique de la marche.

## Revendications

1. Dispositif de verrouillage (10) pour bloquer une articulation en rotation entre un bas de coque (2) et un collier (3) d'une chaussure de sport (1), comprenant un élément de blocage (22) mobile entre une position de blocage et une position de déblocage, et un élément conjugué (12) apte à coopérer avec l'élément de blocage pour bloquer l'articulation en rotation lorsque l'élément de blocage est en position de blocage, **caractérisé en ce que** l'élément de blocage étant écarté de l'élément conjugué pour libérer ladite articulation en rotation lorsque l'élément de blocage est en position de déblocage, ledit dispositif comprend un arbre (33) solidaire de l'élément de blocage, un boîtier (21) comprenant au moins une première lumière de guidage (31), un chariot (26) mobile par rapport au boîtier, le chariot comprenant au moins une deuxième lumière de guidage (32), l'arbre coopérant avec l'au moins une première lumière de guidage et avec l'au moins une deuxième lumière de guidage de sorte qu'un déplacement du chariot relativement au boîtier entraîne un déplacement de l'élément de blocage.

2. Dispositif de verrouillage (10) selon la revendication précédente, **caractérisé en ce que** l'élément de blocage (22) est mobile parallèlement à un premier axe (X1) entre sa position de blocage et sa position de déblocage, l'au moins une première lumière de guidage (31) étant orientée parallèlement au premier axe, le chariot (26) étant mobile par rapport au boîtier parallèlement à un deuxième axe (Z2), l'au moins une deuxième lumière de guidage (32) étant orientée parallèlement à un troisième axe (A3), le troisième axe formant avec le premier axe un angle non nul, le troisième axe formant avec le deuxième axe un angle non nul.

3. Dispositif de verrouillage (10) selon l'une des revendications précédentes, **caractérisé en ce que** l'élément de blocage (22) comprend un ergot, et **en ce que** l'élément conjugué (12) comprend une ouverture (14) comprenant une forme complémentaire à une forme de l'ergot, l'ergot étant positionné à l'intérieur de l'ouverture lorsque l'élément de blocage est en position de blocage, et l'ergot étant positionné hors de l'ouverture lorsque l'élément de blocage est en position de déblocage.

4. Dispositif de verrouillage (10) selon l'une des revendications précédentes, **caractérisé en ce que** ledit élément conjugué comprend une lame (12) destinée à être fixée au bas de coque (2) de la chaussure de sport selon une liaison en rotation autour d'un quatrième axe (Y4), la lame étant apte à coulisser relativement au boîtier lorsque l'élément de blocage est en position de déblocage.

5. Dispositif de verrouillage (10) selon la revendication précédente, **caractérisé en ce que** ledit boîtier (21) est destiné à être fixé au collier (3) de la chaussure de sport selon une liaison en rotation autour d'un cinquième axe (Y5).

6. Dispositif de verrouillage (10) selon l'une des revendications 4 ou 5, **caractérisé en ce que** le boîtier (21) et la lame (12) comprennent des surfaces métalliques en vis-à-vis, et **en ce que** le dispositif de verrouillage comprend un élément glissant (44) interposé entre le boîtier et la lame, l'élément glissant étant configuré pour faciliter le coulissement de la lame relativement au boîtier.

7. Dispositif de verrouillage (10) selon l'une des revendications précédentes, **caractérisé en ce qu'**il comprend en outre un câble (11), le câble comprenant une première extrémité fixée au chariot (26) pour exercer un effort de traction sur le chariot, le câble comprenant une deuxième extrémité destinée à être fixée à un moyen de manœuvre (6).

8. Dispositif de verrouillage (10) selon la revendication précédente, **caractérisé en ce que** ladite deuxième lumière de guidage (32) est orientée de sorte qu'un déplacement du chariot (26) consécutif d'un effort de traction dudit câble (11) entraîne le déplacement de l'élément de blocage (22) vers sa position de déblocage.

9. Dispositif de verrouillage (10) selon l'une des revendications précédentes, **caractérisé en ce qu'**il comprend un moyen de rappel (34) configuré pour déplacer le chariot (26), de sorte à entraîner le déplacement de l'élément de blocage (22) vers sa position de blocage.

10. Dispositif de verrouillage (10) selon l'une des revendications précédentes, **caractérisé en ce que** le boîtier (21) comprend un moyen de guidage (25) en translation de l'élément de blocage (22) parallèlement à un premier axe (X1), et/ou **en ce que** le boîtier (21) comprend un moyen de guidage en translation du chariot (26) parallèlement à un deuxième axe (Z2).

11. Dispositif de verrouillage (10) selon la revendication précédente, **caractérisé en ce que** l'élément de blocage (22) comprend une première portion cylindrique coopérant avec une ouverture de forme complémentaire dans le boîtier pour guider l'élément de blocage en translation entre sa position de blocage et sa position de déblocage, et **en ce que** l'élément de blocage comprend une deuxième portion cylindrique apte à coopérer avec une ouverture (14) de forme complémentaire dans l'élément conjugué (12) pour bloquer l'articulation en rotation lorsque l'élément de blocage est en position de blocage, un diamètre de la première portion cylindrique étant strictement supérieur à un diamètre de la deuxième portion cylindrique.

12. Chaussure de sport (1) comprenant un bas de coque (2), un collier (3) articulé en rotation par rapport au bas de coque et un dispositif de verrouillage (10) selon l'une des revendications précédentes.

13. Chaussure de sport (1) selon la revendication précédente, **caractérisée en ce que** ledit boîtier (21) est solidaire du collier (3), et **en ce que** ledit élément conjugué (12) est solidaire du bas de coque (2).

14. Chaussure de sport (1) selon la revendication 12, **caractérisée en ce que** le collier (3) comprend une paroi externe (15) recouvrant un mécanisme (20) du dispositif de verrouillage (10).

15. Chaussure de sport (1) selon l'une des revendications précédentes, **caractérisée en ce que** le bas de coque comprend une échancrure arrière (45), la chaussure de sport comprenant en outre un spoiler arrière (46) mobile en rotation relativement au bas de coque autour d'un axe (Y4) transversal, le spoiler arrière étant mobile entre une première position où il referme l'échancrure et une deuxième position pivotée vers l'arrière de la chaussure.

## Patentansprüche

1. Verriegelungsvorrichtung (10) zum Blockieren eines Drehgelenks zwischen einem Unterschalenteil (2) und einem Schaft (3) eines Sportschuhs (1), umfassend ein Sperrelement (22), das zwischen einer Sperrstellung und einer Entriegelungsstellung beweglich ist, und ein Gegenelement (12), das mit dem Sperrelement zusammenwirken kann, um das Drehgelenk zu blockieren, wenn sich das Sperrelement in der Sperrstellung befindet, **dadurch gekennzeichnet, dass** das Sperrelement vom Gegenelement entfernt ist, um das Drehgelenk freizugeben, wenn sich das Sperrelement in der Entriegelungsstellung befindet, wobei die Vorrichtung eine mit dem Sperrelement verbundene Welle (33), ein Gehäuse (21) mit mindestens einer ersten Führungsöffnung (31), einen relativ zum Gehäuse beweglichen Schlitten (26) umfasst, wobei der Schlitten mindestens eine zweite Führungsöffnung (32) aufweist, die Welle mit der mindestens einen ersten und der mindestens einen zweiten Führungsöffnung zusammenwirkt, sodass eine Bewegung des Schlittens relativ zum Gehäuse eine Bewegung des Sperrelements bewirkt.

2. Verriegelungsvorrichtung (10) nach dem vorhergehenden Anspruch, **dadurch gekennzeichnet, dass** das Sperrelement (22) parallel zu einer ersten Achse (X1) zwischen seiner Sperrstellung und seiner Entriegelungsstellung beweglich ist, wobei die mindestens eine erste Führungsöffnung (31) parallel zur ersten Achse ausgerichtet ist, der Schlitten (26) relativ zum Gehäuse parallel zu einer zweiten Achse (Z2) beweglich ist, die mindestens eine zweite Führungsöffnung (32) parallel zu einer dritten Achse (A3) ausgerichtet ist, wobei die dritte Achse mit der ersten Achse einen ungleich null großen Winkel bildet, und die dritte Achse mit der zweiten Achse ebenfalls einen ungleich null großen Winkel bildet.

3. Verriegelungsvorrichtung (10) nach einem der vorhergehenden Ansprüche, **dadurch gekennzeichnet, dass** das Sperrelement (22) einen Zapfen umfasst, und dass das Gegenelement (12) eine Öffnung (14) mit einer zum Zapfen komplementären Form aufweist, wobei sich der Zapfen in der Öffnung befindet, wenn sich das Sperrelement in der Sperrstellung befindet, und der Zapfen sich außerhalb der Öffnung befindet, wenn sich das Sperrelement in der Entriegelungsstellung befindet.

4. Verriegelungsvorrichtung (10) nach einem der vorhergehenden Ansprüche, **dadurch gekennzeichnet, dass** das Gegenelement ein Blech (12) umfasst, das zur Befestigung am Unterschalenteil (2) des Sportschuhs mittels eines Drehgelenks um eine vierte Achse (Y4) vorgesehen ist, wobei das Blech relativ zum Gehäuse verschiebbar ist, wenn sich das Sperrelement in der Entriegelungsstellung befindet.

5. Verriegelungsvorrichtung (10) nach dem vorhergehenden Anspruch, **dadurch gekennzeichnet, dass** das Gehäuse (21) zur Befestigung am Schaft (3) des Sportschuhs mittels eines Drehgelenks um eine fünfte Achse (Y5) vorgesehen ist.

6. Verriegelungsvorrichtung (10) nach einem der Ansprüche 4 oder 5, **dadurch gekennzeichnet, dass** das Gehäuse (21) und das Blech (12) einander gegenüberliegende Metallflächen aufweisen, und dass die Verriegelungsvorrichtung ein dazwischenliegendes Gleitelement (44) umfasst, wobei das Gleitelement so konfiguriert ist, dass es das Gleiten des Blechs relativ zum Gehäuse erleichtert.

7. Verriegelungsvorrichtung (10) nach einem der vorhergehenden Ansprüche, **dadurch gekennzeichnet, dass** sie außerdem ein Kabel (11) umfasst, wobei das Kabel ein erstes Ende aufweist, das am Schlitten (26) befestigt ist, um eine Zugkraft auf den Schlitten auszuüben, und ein zweites Ende aufweist, das mit einem Betätigungsorgan (6) verbunden werden soll.

8. Verriegelungsvorrichtung (10) nach dem vorhergehenden Anspruch, **dadurch gekennzeichnet, dass** die zweite Führungsöffnung (32) so ausgerichtet ist, dass eine durch die Zugkraft des Kabels (11) verursachte Bewegung des Schlittens (26) die Bewegung des Sperrelements (22) in Richtung seiner Entriegelungsstellung bewirkt.

9. Verriegelungsvorrichtung (10) nach einem der vorhergehenden Ansprüche, **dadurch gekennzeichnet, dass** sie ein Rückstellelement (34) umfasst, das so konfiguriert ist, dass es den Schlitten (26) bewegt, um das Sperrelement (22) in Richtung seiner Sperrstellung zu bewegen.

10. Verriegelungsvorrichtung (10) nach einem der vorhergehenden Ansprüche, **dadurch gekennzeichnet, dass** das Gehäuse (21) ein Führungselement (25) zur Translation des Sperrelements (22) parallel zur ersten Achse (X1) und/oder ein Führungselement zur Translation des Schlittens (26) parallel zur zweiten Achse (Z2) umfasst.

11. Verriegelungsvorrichtung (10) nach dem vorhergehenden Anspruch, **dadurch gekennzeichnet, dass** das Sperrelement (22) einen ersten zylindrischen Abschnitt aufweist, der mit einer komplementär geformten Öffnung im Gehäuse zusammenwirkt, um das Sperrelement in der Translation zwischen seiner Sperrstellung und seiner Entriegelungsstellung zu führen, und dass das Sperrelement einen zweiten zylindrischen Abschnitt umfasst, der mit einer komplementär geformten Öffnung (14) im Gegenelement (12) zusammenwirken kann, um das Drehgelenk zu blockieren, wenn sich das Sperrelement in der Sperrstellung befindet, wobei der Durchmesser des ersten zylindrischen Abschnitts größer ist als der Durchmesser des zweiten zylindrischen Abschnitts.

12. Sportschuh (1), umfassend ein Unterschalenteil (2), einen relativ zum Unterschalenteil drehbar gelagerten Schaft (3) und eine Verriegelungsvorrichtung (10) nach einem der vorhergehenden Ansprüche.

13. Sportschuh (1) nach dem vorhergehenden Anspruch, **dadurch gekennzeichnet, dass** das Gehäuse (21) fest mit dem Schaft (3) verbunden ist und das Gegenelement (12) fest mit dem Unterschalenteil (2) verbunden ist.

14. Sportschuh (1) nach Anspruch 12, **dadurch gekennzeichnet, dass** der Schaft (3) eine äußere Wand (15) umfasst, die einen Mechanismus (20) der Verriegelungsvorrichtung (10) abdeckt.

15. Sportschuh (1) nach einem der vorhergehenden Ansprüche, **dadurch gekennzeichnet, dass** das Unterschalenteil eine hintere Aussparung (45) umfasst und der Sportschuh außerdem einen hinteren Spoiler (46) umfasst, der relativ zum Unterschalenteil um eine Querachse (Y4) drehbar ist, wobei der hintere Spoiler zwischen einer ersten Stellung, in der er die Aussparung abdeckt, und einer zweiten Stellung, in der er nach hinten geschwenkt ist, beweglich ist.

## Claims

1. Locking device (10) for blocking a rotational joint between a lower shell (2) and a cuff (3) of a sports shoe (1), comprising a locking element (22) movable between a locking position and a release position, and a conjugate element (12) able to cooperate with the locking element to block the rotational joint when the locking element is in the locking position, **characterized in that**, with the locking element being moved away from the conjugate element to release said rotational joint when the locking element is in the release position, said device comprises a shaft (33) fixed to the locking element, a housing (21) comprising at least one first guide slot (31), a carriage (26) movable relative to the housing, the carriage comprising at least one second guide slot (32), the shaft cooperating with the at least one first guide slot and the at least one second guide slot so that movement of the carriage relative to the housing causes movement of the locking element.

2. Locking device (10) according to the preceding claim, **characterized in that** the locking element (22) is movable parallel to a first axis (X1) between its locking position and its release position, the at least one first guide slot (31) being oriented parallel to the first axis, the carriage (26) being movable relative to the housing parallel to a second axis (Z2), the at least one second guide slot (32) being oriented parallel to a third axis (A3), the third axis forming a non-zero angle with the first axis, and the third axis forming a non-zero angle with the second axis.

3. Locking device (10) according to any one of the preceding claims, **characterized in that** the locking element (22) comprises a pin, and **in that** the conjugate element (12) comprises an opening (14) having a shape complementary to a shape of the pin, the pin being positioned inside the opening when the locking element is in the locking position, and the pin being positioned outside the opening when the locking element is in the release position.

4. Locking device (10) according to any one of the preceding claims, **characterized in that** said conjugate element comprises a blade (12) intended to be fixed to the lower shell (2) of the sports shoe with a rotational connection around a fourth axis (Y4), the blade being able to slide relative to the housing when the locking element is in the release position.

5. Locking device (10) according to the preceding claim, **characterized in that** said housing (21) is intended to be fixed to the cuff (3) of the sports shoe with a rotational connection around a fifth axis (Y5).

6. Locking device (10) according to either of claims 4 or 5, **characterized in that** the housing (21) and the blade (12) comprise facing metallic surfaces, and **in that** the locking device comprises a sliding element (44) interposed between the housing and the blade, the sliding element being configured to facilitate the sliding of the blade relative to the housing.

7. Locking device (10) according to any one of the preceding claims, **characterized in that** it further comprises a cable (11), the cable comprising a first end fixed to the carriage (26) to exert a pulling force on the carriage, the cable comprising a second end intended to be fixed to an actuation means (6).

8. Locking device (10) according to the preceding claim, **characterized in that** said second guide slot (32) is oriented so that a movement of the carriage (26) resulting from a pulling force of said cable (11) causes the movement of the locking element (22) toward its release position.

9. Locking device (10) according to any one of the preceding claims, **characterized in that** it comprises a return means (34) configured to move the carriage (26), so as to cause movement of the locking element (22) toward its locking position.

10. Locking device (10) according to any one of the preceding claims, **characterized in that** the housing (21) comprises a translation guiding means (25) for the locking element (22) parallel to a first axis (X1), and/or **in that** the housing (21) comprises a translation guiding means for the carriage (26) parallel to a second axis (Z2).

11. Locking device (10) according to the preceding claim, **characterized in that** the locking element (22) comprises a first cylindrical portion cooperating with an opening of complementary shape in the housing to guide the locking element in translation between its locking position and its release position, and **in that** the locking element comprises a second cylindrical portion able to cooperate with an opening (14) of complementary shape in the conjugate element (12) to block the rotational joint when the locking element is in the locking position, a diameter of the first cylindrical portion being strictly greater than a diameter of the second cylindrical portion.

12. Sports shoe (1) comprising a lower shell (2), a cuff (3) articulated in rotation relative to the lower shell, and a locking device (10) according to any one of the preceding claims.

13. Sports shoe (1) according to the preceding claim, **characterized in that** said housing (21) is fixed to the cuff (3), and **in that** said conjugate element (12) is fixed to the lower shell (2).

14. Sports shoe (1) according to claim 12, **characterized in that** the cuff (3) comprises an outer wall (15) covering a mechanism (20) of the locking device (10).

15. Sports shoe (1) according to any one of the preceding claims, **characterized in that** the lower shell comprises a rear recess (45), the sports shoe further comprising a rear spoiler (46) rotatable relative to the lower shell around a transverse axis (Y4), the rear spoiler being movable between a first position in which it closes the recess and a second position pivoted toward the rear of the shoe.
